# DEMANDE DE BREVET EUROPEEN

(11) **EP 4 652 906 A1**
(43) Date de publication de la demande: **26.11.2025**
(21) Numéro de dépôt: 25174387.8
(22) Date de dépôt: 06.05.2025
(51) Int. Cl.: A47K 3/17, A47K 3/28

(54) **STABILISATEURS POUR RECEVEURS DE DOUCHE**

(30) Priorité: 21.05.2024 FR 2405147
(71) Demandeur: Tacan Holding, 69310 Oullins-Pierre-Benite (FR)
(72) Inventeur: TRUCHET, Anthony, 01700 BEYNOST (FR)
(74) Mandataire: Ipsilon

(57) **Abrégé**

Ce pied stabilisateur pour receveur de douche, comprend une embase (1) apte à être positionnée, voire fixée sur le sol, ladite embase (1) étant pourvue d'un alésage vertical taraudé au sein duquel est susceptible d'être vissé ou dévissé un support cylindrique proprement dit dudit receveur, et permettant un ajustement en hauteur réglable de ce dernier.

La face supérieure plane du support cylindrique reçoit un dispositif de glissement (7) pourvu d'au moins une bille montée libre en rotation, sur lequel le receveur est positionné, et est susceptible de glisser.

## Description

### DOMAINE DE L'INVENTION

L'invention concerne le domaine des receveurs ou bacs à douche, et plus spécifiquement les pieds ou supports sur lesquels sont reçus de tels receveurs de douche.

### ETAT ANTERIEUR DE LA TECHNIQUE

Les receveurs de douche sont traditionnellement constitués d'une pièce monobloc, en pierre ou tout autre matériau, de forme carrée ou rectangulaire la plupart du temps, et présentant un poids relativement élevé. Le positionnement de tels receveurs nécessite donc une manipulation par une voire deux personnes au moins, souvent dans des endroits exigus. Ces receveurs sont traditionnellement reçus sur des pieds ou supports permettant notamment d'assurer sa parfaite horizontalité, en vue de favoriser l'évacuation de l'eau au niveau d'une bonde de fond. Par ailleurs, un joint silicone permet d'assurer l'étanchéité du receveur par rapport au mur ou cloison contre lequel il est positionné.

De tels supports ont d'abord été réalisés à l'aide d'éléments de construction de type brique, parpaing ou autre, fixés à la fois sur le fond à l'aide de ciment ou de mortier et sur le receveur. Puis, ces supports, qui doivent être en mesure de supporter outre le poids du receveur proprement dit, également celui d'un ou de plusieurs utilisateurs, ont évolué et sont typiquement aujourd'hui constitués d'une embase, destinée à être reçue voire même fixée sur le sol, ladite embase étant percée d'un alésage taraudé apte à recevoir un support du receveur proprement dit, ledit support étant de forme cylindrique, et muni d'un filetage externe apte à coopérer avec le taraudage de l'embase et ainsi permettre son ajustement en hauteur.

Or, la difficulté affectant ce type de support réside dans l'obtention de la planéité requise du receveur de douche, qui nécessite ainsi plusieurs manipulations dudit receveur pour permettre le vissage ou le dévissage du support au sein de l'embase, générant une fatigue accrue des manipulateurs voire des troubles musculosquelettiques. En effet, un ou plusieurs de ces supports nécessitent leur réglage en vue d'obtenir la planéité souhaitée, et ces supports peuvent s'avérer difficiles d'accès, en particulier dans un angle de salle de bain, complexifiant les manipulations des poseurs.

L' objectif recherché par la présente invention est de faciliter ces opérations de manutention de tels receveurs lors de leur mise en place.

### EXPOSE DE L'INVENTION

A cet effet, l'invention vise un pied stabilisateur pour receveurs de douche, comprenant une base apte à être positionnée, voire fixée sur le sol, pourvue d'un alésage vertical taraudé au sein duquel est susceptible d'être vissé ou dévissé un support cylindrique proprement dit dudit receveur, et permettant un ajustement en hauteur réglable de ce dernier.

Selon l'invention, la face supérieure plane du support cylindrique proprement dit reçoit un dispositif de glissement pourvu d'au moins une bille montée libre en rotation, sur lequel le receveur est positionné, et est susceptible de glisser.

En d'autres termes, l'invention consiste à munir les pieds stabilisateurs connus d'un organe ou dispositif permettant de faire glisser le receveur sur lesdits pieds stabilisateurs, afin de favoriser sa manutention et sa manipulation lors de la pose et du réglage en hauteur des pieds stabilisateurs en question.

Selon un premier mode de réalisation de l'invention, ce dispositif de glissement est fixé au moyen d'un adhésif double face au niveau de la surface supérieure du support cylindrique proprement dit, la face libre dudit adhésif double face recevant le dispositif de glissement.

Alternativement, le dispositif de glissement et le support cylindrique constituent une seule pièce, ledit dispositif de glissement étant soudé, par exemple thermiquement, à la surface supérieure dudit support cylindrique, lorsque ces deux éléments sont réalisés en matière plastique.

Selon encore une autre alternative de l'invention, le dispositif de glissement est pourvu d'un pion émanant de sa face inférieure, et pourvu d'un moyen apte à permettre son clipsage au sein d'un orifice de diamètre adapté, ménagé au sein de la surface supérieure du support cylindrique.

Ce dispositif de glissement comprend par exemple une bille montée libre en rotation reçues au sein d'un logement prévu à cet effet. Alternativement, il peut comprendre plusieurs billes, et typiquement quatre, affleurant dans un même plan horizontal, également montées libres en rotation et reçues dans autant de logements que nécessaire.

Avantageusement, le pied stabilisateur et le dispositif de glissement sont réalisés en matière plastique, et par exemple en polypropylène, et les billes sont quant à elles réalisées en acier inoxydable.

Selon une variante, les billes peuvent être réalisées également en matière plastique relativement dure en raison de la charge qu'elles sont amenées à supporter, et par exemple en polyamide 6-6 (mieux connu sous le terme générique nylon).

### BREVE DESCRIPTION DES FIGURES

La manière dont l'invention peut être réalisée et les avantages qui en découlent ressortiront mieux de l'exemple de réalisation qui suit, donné à titre indicatif et non limitatif, à l'appui des figures annexées.
La figure 1 est une représentation schématique en perspective d'un stabilisateur pour receveur de douche, dans laquelle le support proprement dit du receveur est en position haute.
La figure 2 est une vue analogue à la figure 1 dans laquelle le support proprement dit du receveur est en position basse.
La figure 3 est une représentation schématique en perspective du dispositif de glissement conforme à l'invention.
La figure 4 illustre le double face mis en œuvre pour fixer le dispositif de glissement sur le support cylindrique.
La figure 5 est une représentation schématique en perspective du pied stabilisateur de l'invention muni du dispositif de glissement.
La figure 6 est une vue analogue à la figure 1 selon un autre mode de réalisation de l'invention.
La figure 7 est une vue schématique du dispositif de glissement de l'invention adaptable au pied stabilisateur de la figure 6 ;

### DESCRIPTION DETAILLEE DE L'INVENTION

On a donc représenté, au sein des figures 1 et 2, un pied stabilisateur pour receveur de douche.

Celui-ci comporte fondamentalement une embase (1), destinée à être posée, voire fixée sur le sol sur lequel doit être implanté ledit receveur, par exemple par vissage au niveau de lumières (2) ménagées à la périphérie de ladite embase. En l'espèce, cette embase est de forme sensiblement pyramidale ou tronconique. Cependant, elle pourrait adopter n'importe quelle forme dès lors qu'elle assure la fonction première de stabilisation.

Cette embase (1) comporte un alésage vertical pourvu d'un taraudage et destiné à coopérer avec un support cylindrique du receveur proprement dit (3), pourvu sur sa périphérie d'un filetage (4) apte à coopérer avec le taraudage de l'alésage de l'embase (1).

Ainsi donc, le support cylindrique (3) est réglable en hauteur par simple vissage ou dévissage au sein de l'alésage taraudé dont est munie l'embase.

Selon une première forme de réalisation, la face supérieure (11) du support cylindrique (3) reçoit une plate-forme (5), mobile en rotation dans un plan horizontal.

Selon l'invention, et selon l'exemple illustré, est fixé sur cette plate-forme un adhésif double face (6) et, sur la face supérieure du double face, un dispositif de glissement (7).

Ce dispositif du glissement (7) comporte une base plane inférieure (10), destinée à venir se coller sur la face supérieure de l'adhésif double face (6). Ladite base (10) comporte sur sa face opposée, des logements (9), en l'espèce quatre, rigides, susceptibles de recevoir des billes (8) réalisées en acier inoxydable et montées libres en rotation au sein des logements (9) prévus à cet effet, à l'instar d'un palier ou d'un roulement à billes.

Typiquement, l'embase (1), le support cylindrique (3) et la base (10) au moins du dispositif de glissement sont réalisés en matière plastique, et par exemple en polypropylène.

Selon une autre forme de réalisation de l'invention, on ne met pas en œuvre la plate-forme (5), et on rapporte directement le dispositif de glissement (7) sur la face supérieure (11) du support cylindrique (3), soit en mettant en œuvre un adhésif double-face, soit en soudant directement la base (10) du dispositif de glissement sur ladite surface supérieure (11).

Selon encore une autre forme de réalisation de l'invention illustrée au sein des figures 6 et 7, on munit la face inférieure (13) de la base (10) du dispositif de glissement (7) d'un pion (14) émanant du centre de ladite face inférieure (13), et pourvu de clips (15) aptes à coopérer avec un orifice (12) ménagé au centre de la surface supérieure (11) du support cylindrique (3). Ainsi, le dispositif de glissement (7) peut être simplement clipsé ou déclipsé dudit support.

Les billes (8) du dispositif de glissement peuvent être réalisées en acier inoxydable ou alternativement en polyamide 6-6.

Selon une variante non représentée, les quatre billes sont remplacées par une seule bille, de diamètre plus important compte tenu de la charge à recevoir, mais fonctionnant selon le même principe que les exemples de réalisation précédemment décrits.

Ainsi donc, lorsqu'un receveur de douche doit être positionné en un lieu dédié, le ou les monteurs positionnent en premier lieu les pieds stabilisateurs de l'invention et les fixent éventuellement sur le sol par simple vissage par le biais des lumières (2).

Puis, ils font simplement glisser ledit receveur sur les dispositifs de glissement (7), permettant ainsi de drastiquement limiter les efforts nécessaires pour permettre l'ajustement en hauteur desdits pieds stabilisateurs par vissage ou dévissage du support cylindrique (3) au sein de l'embase (1).

Ainsi, lorsque la planéité du receveur n'est pas correcte, il suffit de retirer ledit receveur par simple glissement sur les pieds stabilisateurs munis du dispositif de l'invention et, visser ou dévisser les supports cylindriques jusqu'à aboutir à la planéité requise.

On conçoit dès lors tout l'intérêt du pied stabilisateur de l'invention, qui favorise la manutention et la manipulation de receveurs de douche, et ainsi réduit la pénibilité pour les opérateurs.

## Revendications

1. Pied stabilisateur pour receveur de douche, comprenant une embase (1) apte à être positionnée, voire fixée sur le sol, ladite embase (1) étant pourvue d'un alésage vertical taraudé au sein duquel est susceptible d'être vissé ou dévissé un support cylindrique (3) proprement dit dudit receveur, et permettant un ajustement en hauteur réglable de ce dernier, ***caractérisé en ce que*** la face supérieure plane (11) du support cylindrique (3) reçoit un dispositif de glissement (7) pourvu d'au moins une bille (8) montée libre en rotation, sur lequel le receveur est positionné, et est susceptible de glisser.

2. Pied stabilisateur selon la revendication 1, ***caractérisé en ce que*** le dispositif de glissement (7) est fixé au moyen d'un adhésif double face (6), respectivement solidarisé au niveau de la surface supérieure du support cylindrique (3) et de la base (10) dudit dispositif de glissement.

3. Pied stabilisateur selon la revendication 1, ***caractérisé en ce que*** le dispositif de glissement (7) est soudé par sa base (10) à la surface supérieure (11) du support cylindrique (3).

4. Pied stabilisateur selon la revendication 1, ***caractérisé en ce que*** le dispositif de glissement (7) est pourvu d'un pion (14) émanant de la face inférieure (13) de sa base (10), et pourvu de moyens (15) aptes à permettre son clipsage au sein d'un orifice (12) de diamètre adapté, ménagé au sein de la surface supérieure (11) du support cylindrique (3).

5. Pied stabilisateur selon l'une des revendications 1 à 4, ***caractérisé en ce que*** le dispositif de glissement (7) comprend quatre billes (8) montées libres en rotation et reçues au sein de logements (9) prévus à cet effet.

6. *Pied stabilisateur selon l'une des revendications* 1 *à 4, **caractérisé en ce que** le* dispositif de glissement (7) comprend une bille montée libre en rotation et reçue au sein d'un logement prévu à cet effet.

7. Pied stabilisateur selon l'une des revendications 1 à 6, ***caractérisé en ce que*** l'embase (1) et le support cylindrique (3) sont réalisés en matière plastique, et notamment en polypropylène.

8. Pied stabilisateur selon l'une des revendications 1 à 7, ***caractérisé en ce que*** la ou les billes (8) sont réalisées en acier inoxydable.

9. Pied stabilisateur selon l'une des revendications 1 à 7, ***caractérisé en ce que*** la ou les billes (8) sont réalisées en polyamide 6-6 (nylon).
